# EUROPÄISCHE PATENTANMELDUNG

(11) **EP 0 214 929 A2**
(43) Veröffentlichungstag der Anmeldung: **18.03.1987**
(21) Anmeldenummer: 86810339.1
(22) Anmeldetag: 28.07.1986
(51) Int. Cl.: D01H 5/86

(54) **Nockenverzugs-Riemchenstreckwerk zum Spinnen sehr gleichmässiger Garne aus Stapelfasern aller Art**

(30) Priorität: 13.09.1985 CH 3950/85
(71) Anmelder: Dörr, Gerhard, CH-3800 Matten bei Interlaken (CH)
(72) Erfinder: Dörr, Gerhard, CH-3800 Matten bei Interlaken (CH)

(57) **Zusammenfassung**

Auf der Grundlage der bisher in den Stapelfaserspinnereien verwendeten Durchzugs-Riemchenstreckwerken mit glatter, profilloser Oberfläche, werden ineinandergreifende Nokkenverzugsriemchen verwendet.

Die ineinandergreifenden Nocken halten das Stapelfaser-Material wellenförmig fest.

Die wellenförmige Klemmung der Stapelfasern erlaubt einen sehr geordneten Verzug, der der zufälligen Faserlage im Vorgarn mal Verzugshöhe entspricht.

Der Anteil Dünn/Dickstellen wird um ein mehrfaches reduziert, da die Mitnahme von kurzen Fasern durch lange Fasern, verhindert wird.

## Beschreibung

Zum Spinnen von Garnen aus Stapelfasern wird heute ein glattes, profilloses Verzugsriemchenpaar verwendet.

Meine Erfindung besteht darin, ein Verzugsriemchenpaar zu verwenden, dass mit ineinandergreifenden Nocken versehen ist.

Durch den Eingriff der Nocken wird das verwendete Stapelfaser-Material besser festgehalten und führt zu einem wesentlich gleichmässigeren Gespinst.

## Patentansprüche

Spinnen von Stapelfasergarnen mit Nockenverzugsriemchen mit und ohne Hinterzylinder. Die Nocken können jedes beliebige Profil aufweisen, je nach dem, wie die beste Garngleichmässigkeit erreicht wird.
Die Breite und Länge der Nockenverzugsriemchen richtet sich nach Fabrikat und Typ der jeweiligen Ringspinnmaschine.
Das System der Nockenverzugsriemchen kann als Grundlage für Neukonstruktionen von Spinnmaschinen oder als Bestandteil für Umbauten an vorhandenen Ringspinnmaschinen verwendet werden.
